# FASCICULE DE BREVET EUROPEEN

(11) **EP 0 128 788 B1**
(45) Date de publication et mention de la délivrance du brevet: **05.11.1986**
(21) Numéro de dépôt: 84400933.2
(22) Date de dépôt: 09.05.1984
(51) Int. Cl.: C10L 11/04

(54) **Composition liquide de sécurité pour l'allumage de combustibles solides**
Flüssige Sicherheitszusammensetzung für die Zündung von festen Brennstoffen
Safe liquid composition for the ignition of solid fuels

(30) Priorité: 10.05.1983 FR 8307773
(43) Date de publication de la demande: 19.12.1984
(73) Titulaire: Reckitt & Colman S.A., 91301 Massy Cédex (FR)
(72) Inventeur: Weiss, Richard, F-28000 Chartres (FR); Chauffour, Dominique, F-28630 Chartres (FR)
(74) Mandataire: Rinuy, Santarelli

## Description

Depuis que la pratique de l'allumage des combustibles solides à l'aide de papier journal et de brindilles de bois a été pratiquement abandonnée, le marché des allume-feux préparés a pris une large extension. On peut classer les allume-feux préparés en trois catégories selon qu'ils se présentent sous forme solide, sous forme liquide ou sous forme gélifiée.

Les allume-feux solides sont eux-mêmes séparables en deux classes selon qu'ils contiennent ou ne contiennent pas de combustible liquide.

Lorsque les allume-feux solides contiennent des combustibles liquides, ces derniers sont absorbés sur un substrat poreux lui-même combustible, ou encore inclus dans une matrice de substance polymère combustible.

Les substrats poreux sont le plus souvent de la cellulose, ou des agglomérats de bois, les matrices polymères des résines urée-formol ou phénol-formol. Les combustibles liquides sont généralement des hydrocarbures, des alcools de bas poids moléculaire et leurs mélanges.

Lorsque les allume-feux solides ne contiennent pas de combustibles liquides, ils sont simplement constitués par un ou plusieurs combustibles solides à température ambiante. C'est le cas des cubes de métaformaldéhyde ou encore des pains de cire ou de paraffine.

Les allume-feux liquides sont le plus souvent constitués par un ou plusieurs hydrocarbures, par un ou plusieurs alcools ou encore par des mélanges d'alcools ou d'hydrocarbures.

Les allume-feux gélifiés sont à la base constitués généralement par un ou plusieurs composés présentant une ou plusieurs fonctions alcools comme par exemple l'alcool éthylique ou le butylglycol, par un ou plusieurs hydrocarbures ou encore par des mélanges de ces deux classes de produits associés éventuellement à un solvant de nature très polaire tel que l'eau. La gélification est obtenue généralement grâce à l'addition de sels organo-métalliques à longue chaîne, de silice à haut pouvoir d'absorption ou de polymères organiques efficaces en milieux très polaires.

Qu'ils soient utilisés pour l'allumage de poêles ou de cuisinières à combustible solide, de feux de cheminée, ou encore de barbecue, les allume-feux solides existants présentent de nombreux inconvénients. Ces inconvénients sont liés au fait que la surface de contact flamme issue de la combustion de l'allume-feu et combustible dont on veut réaliser l'ignition est très faible et qu'il est donc souvent nécessaire de répartir dans la masse du combustible solide une grande quantité d'allume-feu pour réaliser un allumage rapide du combustible. C'est le cas notamment lorsqu'il s'agit d'allumer des combustibles tels que anthracite, coke, agglomérés, ou encore de l'allumage d'un feu de cheminée.

De plus, lorsque les allume-feux solides contiennent des combustibles liquides, ils doivent ètre conditionnés sous films assurant une barrière efficace contre l'évaporation. Cette barrière n'étant jamais parfaite. le stockage de ces types d'allume-feux n'est pas sans danger, en particulier en périodes chaudes de l'année.

On a essayé d'améliorer l'efficacité des allume-feux solides par l'incorporation d'additifs. Parmi les additifs proposés, on peut citer:
- les metaux sous forme de leurs sels mineraux ou sous forme de leurs composés organo- métalliques (savons, naphthénates, chélates, etc...);
- les peroxydes minéraux ou organiques.

Toutefois, les gains de performance réalisés grâce à ces additifs sont minimes. Ceci est dû au fait que les additifs même présents en quantité suffisante ne sont pas en contact direct avec le combustible à allumer; leur action sur la rapidité d'ignition du combustible n'est donc que très modérée.

Les allume-feux liquides sont le plus souvent constitués par un seul composant. Ce composant est soit un hydrocarbure, soit un alcool de bas poids moléculaire. Toutefois, on fait souvent appel à des mélanges de combustibles liquides ou encore à des solutions d'un combustible solide tel que cire ou paraffine dans un combustible jouant le rôle de solvant.

Les allume-feux liquides ne présentent pas les mêmes inconvénients techniques que les allume-feux solides car on peut facilement les répartir sur une grande surface du combustible solide dont on veut réaliser l'ignition. Ils présentent néanmoins encore des inconvénients majeurs. Tout d'abord, ils sont dangereux pour l'utilisateur en raison de points éclair souvent très bas, soumettant de plus la mise sur le marché de ces produits à un étiquetage spécial qui est un frein important à leur commercialisation.

Ensuite, l'incorporation d'additifs d'amélioration de la combustion pourtant particulièrement efficace et donc souhaitable dans le cas d'un allume-feu liquide est rendue difficile en raison de l'insolubilité ou de la très faible solubilité des additifs les plus efficaces dans les compositions liquides généralement utilisées. C'est le cas notamment des catalyseurs de combustion à base de métaux lourds et des peroxydes principalement lorsqu'ils se présentent sous la forme de sels minéraux.

Les allume-feux sous forme gélifiée sont habituellement conditionnés en sachets-doses ou en flacons de manière à être versés sur le combustible solide à allumer. Sous forme de sachets-doses, ils présentent les mêmes inconvénients techniques que les solides puisqu'ils ne permettent de réaliser qu'un allumage ponctuel du combustible, tout en ne présentant pas les mêmes dangers au stockage, leurs emballages étant généralement étanches.

Présentés en flacons, ils peuvent être répartis sur le combustible solide de la même manière que les liquides mais présentent alors l'inconvénient de rester à la surface du combustible sans le pénétrer, ne permettant d'obtenir ainsi qu'une faible efficacité.

On a maintenant trouvé que l'on pouvait d'une façon simple et efficace résoudre à la fois le problème de la sécurité des allume-feux liquides et celui de l'efficacité de la combustion grâce à l'allume-feu liquide perfectionné objet de la présente invention.

La présente invention a donc pour objet la réalisation d'un allume-feu liquide perfectionné de sécurité et utilisable pour l'allumage de tous les combustibles solides.

Cet allume-feu est caractérisé par le fait qu'il comprend au moins deux constituants A et B tels que définis ci-après et qu'il peut en outre contenir un au moins des deux additifs C et D tels que définis également ci-après, l'ensemble constituant un liquide stable dans des conditions normales de stockage.

A/ Le constituant A comprend un composé ou un mélange de composés ayant la formule générale: avec n, a, b et m égaux ou différents représentant des valeurs comprises entre 1 et 12.

Les composés particulièrement utiles dans la réalisation des allume-feux selon l'invention sont les mono et di-éthers méthyliques, éthyliques, propyliques ou butyliques des mono- et polyéthylènes et mono- et polypropylènes glycols.

Ce constituant A peut contenir des additifs organo-métalliques parmi lesquels on peut citer les savons gras de métaux et les complexes organiques de métaux.

Il peut aussi contenir, dans la limite de leur solubilité, des composés peroxydés organiques ainsi que des additifs minéraux.

Parmi les peroxydes organiques, on peut citer, sans que cette liste soit limitative, les peroxydes dérivés des aldéhydes, cétones, esters, les hydroperoxydes d'alcoyle et analogues. Parmi les additifs minéraux, on peut citer, sans que cette liste soit limitative, les chlorates, perchlorates et nitrates des métaux alcalins ou alcalino-terreux.

Le constituant A peut également contenir des tensio-actifs. Parmi les tensio-actifs, on donnera la préférence à ceux qui permettent l'obtention d'un produit final sous la forme d'une solution fluide, stable dans des conditions normales de stockage et d'utilisation.

B/ Le constituant B comprend un ou plusieurs sels ou complexes minéraux des métaux de transition.

Les composés particulièrement utiles dans la réalisation d'un allume-feu de l'invention sont les sels et complexes minéraux des métaux de la colonne 1 b d'après la classification périodique des éléments selon Mendéléev, à savoir les sels et complexes minéraux de cuivre, d'argent et d'or.

C/ L'additif C est principalement constitué par de l'eau. Il peut contenir en outre un ou plusieurs sels ou complexes minéraux des métaux de transition tels que définis ci-dessus et ce dans la limite de leur solubilité.

Cet additif peut également contenir d'autres composés minéraux tels que les chlorates, perchlorates et nitrates de métaux alcalins ou alcalino-terreux. Il peut contenir aussi un ou plusieurs tensio-actifs choisis de manière à obtenir un produit final sous la forme d'une solution fluide stable dans les conditions normales de stockage et d'utilisation.

D/ L'additif D est principalement constitué par un hydrocarbure.

Parmi les hydrocarbures pouvant convenir dans la réalisation d'un allume-feu selon l'invention, on peut citer, sans que cette liste soit limititive, les hydrocarbures tels que les paraffines ou isoparaffines liquides et leurs mélanges, les fractions liquides d'hydrocarbures telles qu'elles sont obtenues lors de la distillation du pétrole, ou leurs mélanges. Cet additif peut en outre contenir un ou plusieurs additifs organiques ou des peroxydes organiques tels que définis sous A. Il peut aussi contenir un ou plusieurs tensio-actifs choisis pour permettre l'obtention d'un produit final sous la forme d'une solution fluide stable dans les conditions normales de stockage et d'utilisation.

Les proportions pondérales w, x, y, z dans les différentes combinaisons A B, A B C, A B D, A B C D sont aisément déterminées dans chaque cas par l'homme de l'art en établissant le diagramme binaire, ternaire ou quaternaire correspondant délimitant les zones de stabilité de la composition. Une composition liquide est réputée stable lorsqu'elle ne présente pas de séparation de phases à la formulation.

D'autres caractéristiques et avantages de l'invention ressortiront des exemples non limitatifs donnés ci-après, de modes de réalisation spécifiques selon l'invention comparés au besoin avec des compositions ne faisant pas partie de l'invention, sous l'angle de la sécurité lors de leur utilisation en tant qu'allume-feux et sous l'angle de leur efficacité pour l'allumage d'un combustible solide.

### Mesure de degré de sécurite

La sécurité lors de l'utilisation d'un allume-feu sera simplement appréciée par la mesure de son point éclair. En effet, plus le point éclair sera élevé et plus l'allume-feu sera considéré comme sûr.

Un allume-feu pouvant être utilisé dans des conditions normales d'allumage à une température supérieure à son point éclair doit être considéré comme dangereux.

L'appareil AFNOR T 60-103 a été utilisé avec une coupe Luchaire avec couvercle pour la mesure des points éclair.

### Mesure de l'efficacité d'allumage

Un boulet de charbon de bois aggloméré de forme régulière d'un poids de 39 ± 1 g a été choisi comme combustible. Il est pesé avant et après immersion de 5 minutes dans une solution d'allume-feu. On note la quantité d'allume-feu absorbée. Le boulet ainsi imprégné est alors enflammé et sa perte de poids est suivie pendant 30 minutes à compter du moment où la quantité d'allume-feu absorbée a théoriquement brûlé.

La comparaison des pertes de poids des boulets au cours de la combustion permet de comparer directement l'efficacité des allume-feux.

### Exempel 1

On prépare un allume-feu selon la formule: Monoéther butylique du monoéthylène glycol: 90 parties en poids dit ci-après butylglycol

Chlorure cuivrique(dihydrate): 10 parties en poids

On compare les propriétés de cet allume-feu à celles du butylglycol seul.

Les résultats montrent les excellentes performances d'allumage obtenues. Le point éclair de 70°C garantit une sécurité d'utilisation dans des conditions normales.

### Exempel 2

On prépare un allume-feu selon la formule:
Butylglycol 87,5 parties en poids
Eau 8,5 parties en poids
Chlorure cuivrique (dihydrate) 4 parties en poids

On compare les propriétés de cet allume-fieu à celles du butylqlycol seul.

Les résultats montrent les excellentes performances d'allumage obtenues ainsi que la sécurité apportée par la composition selon l'invention puisque le point éclair du mélange est supérieur à 100° C.

### Exemple 3

On prépare un allume-feu selon la formule:
"Napsol PM 2"* 82 parties en poids
Nitrate d'argent 9 parties en poids
Eau 9 parties en poids
* Napsol PM 2: Mono Ether méthylique du dipropylène glycol vendu sous cette dénomination par la Société Naphthachimie.

On compare les propriétés de cet allume-feu à celles du "Napsol" seul.

Les resultats montrent les excellentes performances d'allumage obtenues avec la composition selon l'invention de même que son haut degré de sécurité.

### Exemple 4

On prépare un allume-feu suivant la formule:
Butylglycol 47,5 parties en poids
Chlorure cuivrique (dihydrate) 5 parties en poids
"Shellsol K" 47,5 parties en poids
"Shellsol K": solvant aliphatique désaromatisé et désodorisé vendu sous cette dénomination par la Société Shell.

Les propriétés de cet allume-feu sont comparées à celles du "Shellsol K" seul, du butylglycolseul et du mélange de ces deux solvants (50 % / 50 %).

Le point éclair de 64°C conserve un degré de sécurité suffisant pour des conditions normales d'utilisation.

La performance obtenue est, quant à elle, grandement améliorée par rapport aux produits utilisés seuls et à leur mélange.

### Exemple 5

On prépare un allume-feu selon la formule:
Butylglycol 46,1 parties en poids
Chlorure cuivrique (dihydrate) 2 parties en poids
Eau 5,8 parties en poids
"Shellsol K" 46,1 parties en poids

On compare les propriétés de cet allume-feu à celles du butylglycol seul, du Shellsol K seul et du mélange des deux solvants (50 % / 50 %).

Ce tableau illustre les excellents résultats obtenus, tant sur le plan de la sécurité puisque le point éclair n'existe plus, éliminant ainsi tout denger d'explosion des vapeurs du produit lors de leur pulvérisation sur des braises par exemple, que sur le plan de l'efficacité d'allumage puisque les performances obtenues sont supérieures à celles d'un additif classique.

### Exemple 6

On prépare un allume-feu sous forme de qel selon la formule:
Alcool isopropylique 80 partics en poids,
"Aérosil 200"* 4 parties en poids
Eau 14 parties en poids
Triéthanolamine 2 parties en poids
^{*} "Aérosil 200": silice précipitée atomisée vendue sous cette dénomination par la Société Degussa.

Viscosité: (viscosimètre Brookfield RVT; aiguille n° 3; 20 tours minute) 1 200 mPas (centipoises)

### Résultats

Point éclair: 12°C

Perte de poids: 1 g (combustion du boulet errêtée après 5 minutes).

Ces résultats, comparés à ceux obtenus dans les autres exemples, montrent le danger présenté par ce produit lors de son utilisation puisqu'il sera toujours à une tempéreture supérieure à son point éclair, ainsi que son efficacité négligeable puisque le boulet n'a pas atteint le stade d'auto- combustion.

### Exempel 7

On prépare un allume-feu selon la formule:
Butylglycol 46,9 parties en poids
Octoate de cuivre 0,2 partie en poids
Chlorure cuivrique (dihydrate) 2 parties en poids
Eau 4 parties en poids
"Shellsol K" 46,9 parties en poids

Les propriétés de cet allume-feu sont comparées à celles d'un mélange butylglycol/eau/"Shellsol K" (47,5/5/47,5) sans additif.

Les résultats montrent les excellentes performances obtenues avec la composition selon l'invention. Le point éclair est supérieur aux températures normales d'utilisation d'un allume-feu.

### Exemple 8

On prépare un allume-feu selon la formule:
Butylglycol 46,85 parties en poids
Chlorure cuivrique (dihydrate) 2 parties en poids
Eau 4 parties en poids
Chlorate de potassium 0,2 partie en poids
"Shellsol K" 46,85 parties en poids
Octoate de cuivre 0,1 partie en poids

Les propriétés de cet allume-feu sont comparées à celles d'un mélange butylglycol/eau/"Shellsol K" (47,5/5/47,5) sans additifs.

Les résultats montrent clairement l'intérêt apporté par la composition selon l'invention. Le point éclair obtenu permet d'assurer une sécurité d'utilisation dans des conditions normales. * En remplaçant dans les exemples ci-dessus le butylglycol ou le "Napsol pM 2" par d'autres éthers répondant à la formule générale des composés représentant le constituant A selon l'invention, on obtient des résultats analoques.

Il va du reste de soi que la présente invention n'a été décrite qu'à titre purement explicatif et nullement limitatif et que toute modification utile pourra y être apportée sans sortir de son cadre.

## Revendications

1. Composition liquide de sécurité pour l'allumage de combustibles solides, caractérisée par le fait qu'elle contient au moins un composé de formule générale: dans laquelle:
R₁ représente un radical CₐH₂ₐ₊₁ ou de l'hydrogéne,
R₂ représente un radical
R₃ représente un radical CₘH₂ₘ₊₁ ou de l'hydrogène, a, b, n et m qui peuvent être égaux ou différents représentent des valeurs comprises entre 1 et 12;
et un composé B contenant au moins un sel ou complexe minéral d'un métal de transition.

2. Composition selon la revendication 1 caractérisée par le fait que le composé A est choisi parmi les mono- et di-éthers méthyliques, propyliques et butyliques des mono- et polyéthylène glycols et des mono- et polypropylène glycols.

3. Composition selon la revendication 1 ou la revendication caractérisée par le fait que le composé A contient un additif, dans la limite de sa solubilité, choisi parmi les composés organométalliques, les composés organiques peroxydés, les sels minéraux oxydants des métaux alcalins ou alcalino-terreux, les tensio-actifs et leurs mélanges compatibles.

4. Composition selon l'une quelconque des revendications 1 à 3 caractérisée par le fait que le métal de transition du composé B est choisi parmi les éléments du groupe 1 b de la Classification périodique des éléments de Mendéléef.

5. Composition selon l'une quelconque des revendications 1 à 4 caractérisée par le fait qu'elle renferme au moins un des deux additifs (C,D) dans des proportions pondérales (y,z) données par les diagrammes de phase (A,B,C), (A,B,D) ou (A,B,C,D) correspondant à une composition stable ne présentant pas de séparation de phase dans les conditions normales de stockage, l'additif C étant principalement de l'eau et l'additif D principalement au moins un hydrocarbure.

6. Composition selon la revendication 5 caractérisée par le fait que ladite eau renferme en dispersion en son sein une proportion d'au moins un sel ou complexe minéral d'un métal de transition du groupe 1b de la Classification periodique des éléments de Mendéléef, un composé minéral oxygéné, un tensio-actif ou un de leurs mélanges compatibles.

7. Composition selon la revendication 5 ou 6 caractérisée par le fait que ledit hydrocarbure renferme, dispersés en son sein, au moins un dérivé organométallique, un peroxyde organique, un tensioactif ou un de leurs mélanges compatibles, dans la limite de solubilité.

## Patentansprüche

Flüssiges Sicherheitszündmittel für brennbare Feststoffe dadurch gekennzeichnet, daß es mindestens eine Verbindung der allgemeinen Formel worin R₁ einen Rest C,H2, +, oder Wasserstoff bedeutet, R₂ einen Rest (-CH₂-CH-)_{b} oder darstellt,
R₃ ein Rest CₘH₂ₘ₊₁ oder Wasserstoff ist, a, b, n und m, die gleich oder verschieden sein können, Werte zwischen 1 und 12 darstellen, und eine Verbindung B mit einem Gehalt an mindestens einem Salz oder einem mineralischen Komplex eines Übergangsmetalls enthält.

2. Mittel nach Anspruch 1, dadurch gekennzeichnet, daß die Verbindung A ausgewählt ist aus den Methyl-, Propyl- und Butylmono- und -diäthern von Mono- und Polyäthylenglykolen und Mono- und Polypropylenglykolen.

3. Mittel nach Anspruch 1 oder Anspruch 2, dadurch gekennzeichnet, daß die Verbindung A ein Additiv ausgewählt entsprechend seiner Löslichkeit aus den Organometallverbindungen, den organischen Peroxidverbindungen, den oxidierenden Alkali- oder Erdalkalimineralsalzen, den oberflächenaktiven Mitteln und den verträglichen Mischungen hievon enthält.

4. Mittel nach einem der Ansprüche 1 bis 3, dadurch gekennzeichnet, daß das Übergangsmetall der Verbindung B ausgewählt ist aus den Elementen der Gruppe 1b des Periodischen Systems der Elemente von Mendelejew.

5. Mittel nach einem der Ansprüche 1 bis 4, dadurch gekennzeichnet, daß es mindestens eines der beiden Additive (C, D) in den durch die Diagramme der Phase (A, B, C), (A, B, D) oder (A, B, C, D) gegebenen Gewichtsverhältnissen (y, z) entsprechend einer stabilen Zusammensetzung, die unter den normalen Lagerungsbedingungen keine Phasentrennung aufweist, wobei Additiv C hauptsächlich Wasser und das Additiv D hauptsächlich mindestens ein Kohlenwasserstoff ist.

6. Mittel nach Anspruch 5, dadurch gekennzeichnet, daß das genannte Wasser in Dispersion einen Anteil mindestens eines Salzes oder eines mineralischen Komplexes eines Übergangsmetalls der Gruppe 1b des Periodischen Systems der Elemente von Mendelejew, einer mineralischen Sauerstoffverbindung, eines oberflächenaktiven Mittels oder einer verträglichen Mischung hievon aufweist.

7. Mittel nach Anspruch 5 oder 6, dadurch gekennzeichnet, daß der genannte Kohlenwasserstoff dispergiert mindestens ein Organometallderivat, ein organisches Peroxid, ein oberflächenaktives Mittel oder eine verträgliche Mischung entsprechend der Löslichkeit hievon aufweist.

## Claims

1. Liquid safety composition for lighting solid fuels, characterised in that it contains at least one compound with the following general formula. in which:
R₁ represents a radical CₐH₂ₐ₊ₗ or hydrogen,
R₂ represents a radical (-CH₂-CH₂-)_{b} or
R₃ represents a radical CₘH₂ₘ₊ᵢ or hydrogen,
a, b, n and m which can be equal or different represent values of from 1 and 12;
and a compound B containing at least one salt or mineral complex of a transition metal.

2. Composition in accordance with claim 1 characterised in that compound A is selected from amongst methyl, propyl and butyl mono and di-ethers of mono and polyethylene glycols and mono and polypropylene glycols.

3. Composition in accordance with claim 1 or claim 2 characterised in that compound A contains an additive in the limit of its solubility, selected from amongst organometallic compounds, organic peroxide compounds, oxidizing mineral salts of alkaline or alkalino- earth metals, surfactants and their compatible mixtures.

4. Composition in accordance with any one of claims 1 to 3 characterised in that the transition metal of compound B is selected from amongst the elements of group 1b of Mendeleef's periodic table of elements.

5. Composition in accordance with any one of claims 1 to 4 characterised in that it encloses at least one of the two additives (C,D) in proportions by weight (y,z) given by the phase diagrams (A,B,C), (A,B,D) or (A,B,C,D) corresponding to a stable composition displaying no phase separation under normal conditions of storage, additive C being mainly water and additive D mainly at least one hydrocarbon.

6. Composition in accordance with claim 5 characterised in that said water encloses in dispersion within it a proportion of at least one salt or mineral complex of a tra sition metal of group 1b of Mendeleefls periodical table of elements, an oxygenated mineral, a surfactamt or one of their compatible mixtures.

7. Composition in accordance with claim 5 ot 6 characterised in that said hydrocarbon encloses, dispersed within in, at least one organometallic derivative, one organic peroxide, a surfactant or one of their compatible mixtures, within the limit of solubility.
